# EUROPÄISCHE PATENTSCHRIFT

(11) **EP 1 619 296 B1**
(45) Veröffentlichungstag und Bekanntmachung des Hinweises auf die Patenterteilung: **12.10.2011**
(21) Anmeldenummer: 05104997.1
(22) Anmeldetag: 08.06.2005
(51) Int. Cl.: D21F 1/00

(54) **Verfahren zur Herstellung von graphischem Papier**
Process for manufacturing graphical paper
Procédé de fabrication papier graphique

(30) Priorität: 22.07.2004 DE 102004035523
(43) Veröffentlichungstag der Anmeldung: 25.01.2006
(73) Patentinhaber: Voith Patent GmbH, 89522 Heidenheim (DE)
(72) Erfinder: Westerkamp, Arved, 72581 Dettingen/Ems (DE); Boeck, Johann, 4120 Neufelden (AT)

(56) Entgegenhaltungen:
- US-A- 5 826 627
- US-B1- 6 202 705
- US-B1- 6 276 402

## Beschreibung

Die Erfindung betrifft ein Verfahren zur Herstellung von graphischem Papier.

Bei Papiermaschinenbespannungen insbesondere für den Einsatz in der Formierpartie wird durch die Eigenschaften Verschleißvolumen (Erhöhung der Laufzeit), Markierungsneigung, Bedruckbarkeit, Stabilität und Dicke die Eignung für konkrete unterschiedliche Einsatzzwecke festgelegt. Bei gewobenen Papiermaschinenbespannungen werden diese Eigenschaften durch die Auswahl der verwendeten Bindungen festgelegt.

Insbesondere aufgrund von gestiegenen Kundenanforderungen bzgl. Papierqualität und der Tendenz zu immer schneller laufenden und breiteren Papiermaschinen besteht für Papiermaschinenbespannungen der kommenden Generation zunehmend die Anforderung, diese flexibel an den jeweiligen Einsatzzweck anpassen zu können.

Aus der US 5,826,627 und der US 6,202,705 sind Formiersiebe bekannt, deren Webmuster aus 32 bzw. 36 Schäften gebildet sind.

Es ist die Aufgabe der vorliegenden Erfindung ein verbessertes Verfahren zur Herstellung von graphischen Papieren vorzuschlagen.

Diese Aufgabe wird durch ein Verfahren nach dem Patentanspruch 1 gelöst.

Gemäß Patentanspruch 1 wird ein Verfahren zur Herstellung von graphischem Papier vorgeschlagen, bei dem das graphische Papier bei einer Maschinengeschwindigkeit von größer 1200 m/min hergestellt wird und ein Formiersieb mit einer Dicke von kleiner 0,75 mm verwendet wird, wobei das Formiersieb Kettfäden und Schussfäden hat, welche unter Bildung eines Webmusters miteinander verwoben sind, wobei das Webmuster durch Aneinanderreihung von kleinsten Wiederholeinheiten beschreibbar ist und wobei das Webmuster pro Wiederholeinheit zumindest 26 Kettfäden aufweist und allein oder in Kombination gebildet wird durch: zumindest eine textile Grundbindung und / oder zumindest eine Ableitung einer textilen Grundbindung und / oder zumindest eine Erweiterung einer textilen Grundbindung.

Die Verwendung des oben genannten Siebs wirkt sich bei hohen Geschwindigkeiten positiv auf die Markierungsneigung aus, da die Entwässerungszeiten kürzer werden und damit auch die für die Entwässerung notwendigen Entwässerungsdrücke. Aus diesem Grund ist es vorteilhaft, eine möglichst "inhomogene" Gleichmäßigkeit (darunter ist bspw. eine unregelmäßige, d.h. keinem regelmäßigen Muster folgende Verteilung der Anbinde- oder Abbindepunkte zu sehen, welche keine Konzentrationsstellen aufweist) im Gewebe zu erzielen um die Markierung zu reduzieren.

Das oben genannte Formiersieb wird zur Herstellung von graphischem Papier verwendet, da sich bei graphischen Papieren Markierungen negativ auf das Erscheinungsbild des Papiers und dessen Bedruckbarkeit auswirken und durch das oben genannte Formiersieb bspw. aufgrund seiner nahezu freien und unregelmäßigen Verteilung seiner Abbindepunkte die Markierungsneigung stark reduziert ist.

Die bisherigen Limitierungen, welche über die fehlende Anzahl von Kettfäden existent waren und welche über "Kompromiss beladene" Bindungen kompensiert wurden können nun über eine anwendungsspezifische Kombination von Grundbindungen und Erweiterungen / Ableitungen von Grundbindungen gelöst werden. Dabei ermöglicht die hohe Anzahl von Kettfäden (≥ 26 Schäfte; für die weitere Diskussion werden die Begriffe Schaftzahl und Anzahl der Kettfäden gleichbedeutend verwendet) eine nahezu freie Kombination der Bindungen untereinander.

Hierbei können sowohl in einer Wiederholeinheit Grundbindungen und Erweiterungen / Ableitungen derselben Grundbindung miteinander kombiniert werden, d.h. bspw. 30-schäftiger Kettrapport mit 15-schäftige Atlasbindung kombiniert mit einer 15-schäftigen Doppelatlasbindung

Es sind aber auch Mischformen denkbar. So wird bspw. ein 30-schäftiger Kettrapport durch Kombination einer 10-schäftigen Atlasbindung, einer 10-schäftigen schussseitigen Breitgratköperbindung und einer 10-schäftigen Kreuzköperbindung gebildet.

Zur Erläuterung des Vorteils der nahezu freien Kombinationsmöglichkeiten von Bindungen soll folgendes Beispiel dienen: In einer Wiederholeinheit liegt das %-Verhältnis minimaler Ketthebungspunkte zur Anzahl möglicher Bindepunkte bei einer Schaftanzahlsspanne von minimal 2 bis maximal 56 Schäften zwischen 100% und 2%. Das %-Verhältnis minimal möglicher Ketthebungspunkte zu Anzahl maximaler Ketthebungspunkte liegt innerhalb einer Wiederholeinheit ebenfalls in dieser Spanne.

Wird die Differenzgröße zwischen der minimalen Anzahl von Ketthebungspunkten zu maximaler Anzahl von Ketthebungspunkten und minimalen Anzahl von Ketthebungspunkten zur Anzahl möglicher Bindepunkte gebildet, so ergibt sich, dass sich ab einem Differenzwert von weniger als 0,15% ein optimales Verhältnis im Bezug auf die Verteilung der Einzelpunkte und somit möglicher Markierneigung des Siebes im Papier ergibt.

Der o.g. genannte Differenzwert wird durch ein Webmuster erreicht, welches pro Wiederholeinheit zumindest 26 Kettfäden aufweist.

Eine Erweiterung einer textilen Grundbindung entsteht, indem man den bereits vorhandenen Bindepunkten einer Schussbindung jeweils einzelne oder auch mehrere Ketthebungen hinzufügt. Dieses Ansetzen kann in Längs- oder Querrichtung, nach oben, unten, rechts oder links erfolgen. Die gleichen Bindungen entstehen, wenn von einer kettseitigen Grundbindung Punkte weggenommen werden. Diese bindungstechnische Veränderung bezeichnet man auch als Verstärkung, dabei darf dieser Vorgang nicht mit dem Hinzufügen weiterer Fadensysteme verwechselt werden. Die Leinwandbindung kann nicht erweitert werden. Bsp. für Erweiterungen sind, basierend auf der Köperbindung als Grundbindung ein schussseitiger Breitgratköper K2/4Z oder ein kettseitiger Breitgratköper K4/2Z.

Eine textile Grundbindung kann ebenso über Ableitungen verändert werden. Es gibt beispielsweise die Möglichkeit der Versatzänderung, der Vervielfachung von einzelnen Fäden oder Fadengruppen, der Spiegelung oder der Verschiebung einzelner Bindungspassagen.

Normalerweise vergrößert sich hierdurch der Rapport, im Kettrapport befinden sich dann mehrere gleich bindende Fäden, die entsprechend auch auf dieselben Schäfte genommen werden können. Damit entstehen gemusterte Schafteinzüge. Bsp. für Ableitungen sind, basierend auf der Leinwandbindung als Grundbindung ein glatter Querrips RQ2/2 oder ein gemischter Querrips RQ3/2/1/3/2/1.

Um die Variationsmöglichkeit weiter zu erhöhen und somit die Möglichkeit der nahezu freien Kombination von Gewebebindungen entsprechend den Anforderungen des Kunden zu ermöglichen, sieht eine besonders bevorzugte Ausführungsform der Erfindung vor, dass das Webmuster pro Wiederholeinheit durch zumindest 28 oder 30 oder 40 oder 50 oder mehr Kettfäden gebildet wird.

Bei den textilen Grundbindungen handelt es sich um eine Leinwandbindung oder eine Köperbindung oder eine Atlasbindung.

Aus den o.g. Grundbindungen und entsprechenden Erweiterungen bzw. Ableitungen (von denen nur einige zur Erläuterung der Prinzipien beispielhaft gezeigt werden) können nun die den Anforderungen des Kunden entsprechenden Gewebebindungen kombiniert werden.

Hierbei ist es sowohl möglich, dass das Webmuster durch eine Kettlage und eine Schusslage oder durch eine Kettlage und zwei Schusslagen gebildet wird.

Des weiteren ist es möglich, dass das Webmuster durch zwei Kettlagen und eine Schusslage oder durch zwei Kettlagen und zwei Schusslagen gebildet wird.

Darüber hinaus ist es möglich, dass das Webmuster durch drei Kettlagen und zwei Schusslagen gebildet wird.

Da an die Papierseite einer Papiermaschinenbespannung in Bezug zur Maschinenseite unterschiedliche Anforderungen gestellt werden, - auf der Papierseite wird bspw. bei einem Formiersieb die Faserstoffbahn gebildet, wohingegen an die Maschinenseite insbesondere hohe Anforderungen an die Verschleißfestigkeit gestellt werden. Eine bevorzugte Ausführungsform der Erfindung sieht deshalb vor, dass das Webmuster durch Verweben einer papierseitigen Kettlage mit einer papierseitigen Schusslage und durch Verweben einer maschinenseitigen Kettlage mit einer maschinenseitigen Schusslage sowie durch Verweben von in Kett- oder Schussrichtung verlaufenden Bindefäden mit papierseitigen Schuss- bzw. Kettfäden unter Bildung von Anbindepunkten und mit maschinenseitigen Schuss- bzw. Kettfäden unter Bildung von Abbindepunkten gebildet wird. Solche Papiermaschinensiebe werden als zweilagige Siebe bezeichnet.

Insbesondere zur Verbesserung der Markierungsneigung werden die Bindefäden, abhängig davon ob diese in Kett- oder Schussrichtung verlaufen, derart mit den papierseitigen Schuss- oder Kettfäden verwoben, dass durch diese das durch Verweben von papierseitigen Kett- und Schussfäden gebildete Muster fortgesetzt wird. Solche Siebe werden als SSB Siebe bezeichnet.

Insbesondere Abbindepunkte liefern bei SSB Sieben einen wesentlichen Beitrag zur Markierungsneigung. Hierbei werden Markierungen insbesondere dann sichtbar, wenn diese in einer regelmäßigen Struktur angeordnet sind. Durch die hohe Anzahl von Kettfäden und die damit verbundene nahezu freie Möglichkeit der Gewebebindungen ist auch eine nahezu freie und unregelmäßige Anordnung der Anbinde- und Abbindepunkte möglich, wodurch die Markierungsneigung erheblich reduziert werden kann.

Bei zweilagigen Papiermaschinenbespannungen, mit d.h. bspw. zwei Kett- und zwei Schusslagen, mit Bindefäden und einem papierseitigen Webmuster und einem maschinenseitigen Webmuster sind folgende Möglichkeiten des Aufbaus denkbar:
- das durch Verweben der papierseitigen Kett- und Schussfäden gebildete papierseitige Webmuster wird allein oder in Kombination gebildet durch: zumindest eine textile Grundbindung und / oder zumindest eine Ableitung einer textilen Grundbindung und / oder zumindest eine Erweiterung einer textilen Grundbindung,
- das durch Verweben der maschinenseitigen Kett- und Schussfäden gebildete maschinenseitige Webmuster wird allein oder in Kombination gebildet durch: zumindest eine textile Grundbindung und / oder zumindest eine Ableitung einer textilen Grundbindung und / oder zumindest eine Erweiterung einer textilen Grundbindung,
- das durch Verweben der Bindefäden mit den papierseitigen Kett- oder Schussfäden gebildete Muster der Anbindepunkte wird allein oder in Kombination gebildet durch: zumindest eine textile Grundbindung und / oder zumindest eine Ableitung einer textilen Grundbindung und / oder zumindest eine Erweiterung einer textilen Grundbindung,
- das durch Verweben der Bindefäden mit den maschinenseitigen Kett- oder Schussfäden gebildete Muster der Abbindepunkte wird allein oder in Kombination gebildet durch: zumindest eine textile Grundbindung und / oder zumindest eine Ableitung einer textilen Grundbindung und / oder zumindest eine Erweiterung einer textilen Grundbindung.

Insbesondere bei breiten Papierbahnen wird eine Markierungsneigung des Formiersiebs stark sichtbar, da sich eine Markierung oftmals über die gesamte Breite der Papierbahn fortsetzt. Durch die nahezu freie Möglichkeit der Kombination von Gewebebindungen und die Möglichkeit der nahezu freien und unregelmäßigen Anordnung der Abbinde- bzw. Anbindepunkte ist es möglich das erfindungsgemäße Formiersieb vorzugsweise in einer Breite von größer als 8 Meter auszulegen. Demzufolge sieht eine bevorzugte Ausführungsform der Erfindung vor, dass das Formiersieb eine Breite von größer als 8 Meter hat.

Die Erfindung soll nachfolgend anhand zweier Matrizen erläutert werden, welche bevorzugte Ausführungsformen von Gewebebindungen für Formiersiebe mit zwei Kett- und zwei Schusslagen sowie mit Bindefäden zeigen. Die Matrizen 1 und 2 zeigen die Möglichkeit der Verwendung von Grundbindung, Ableitung, Erweiterungen oder Kombination derselben.

**Matrix 1:**

| Vₙ | Grundbindung | Erweiterung | Ableitung | Kombination Erweiterung/Ableitung |
|---|---|---|---|---|
| Bindungsart Papierseite | X | | | |
| Bindungsart Maschinenseite | X | | | |
| Abbindepunkt Bindeschuss | | | | X |

Gemäß Matrix 1 wird die papierseitige Webstruktur durch eine Grundbindung, bspw. durch eine Leinwandbindung gebildet. Des weiteren wird die maschinenseitige Webstruktur ebenfalls durch eine Grundbindung bspw. durch eine Atlasbindung gebildet. Um eine nahezu unregelmäßige Verteilung der Abbindepunkte zu erreichen, wird das Webmuster der Abbindepunkte durch eine Kombination aus Grundbindung, deren Erweiterung und deren Ableitung gebildet.

**Matrix 2:**

| **Vₙ** | Grundbindung | Erweiterung | Ableitung | Kombination Erweiterung / Ableitung |
|---|---|---|---|---|
| Bindungsart Papierseite | X | | | |
| Bindungsart Maschinenseite | | X | | |
| Abbindepunkt Bindeschuss | | | | X |

Gemäß Matrix 2 wird die papierseitige Webstruktur durch eine Grundbindung, bspw. durch eine Leinwandbindung gebildet. Des weiteren wird die maschinenseitige Webstruktur durch die Erweiterung einer Grundbindung bspw. durch eine 8-bindige schussseitige Doppelatlasbindung gebildet. Um eine nahezu unregelmäßige Verteilung der Abbindepunkte zu erreichen, wird das Webmuster der Abbindepunkte durch eine Kombination aus Grundbindung, deren Erweiterung und deren Ableitung, wie bspw. aus einer 5-schäftigen Atlasbindung mit Steigung 2, einer 5-schäftigen Atlasbindung mit Steigung 3 und einem modifizierten 5-schäftigen Kreuzköper, gebildet.

Es ist selbstverständlich, dass die Erfindung nicht auf die gezeigten Ausführungsformen beschränkt ist, sondern von einem Fachmann in vielfältiger Weise abgeändert und ergänzt werden kann.

## Patentansprüche

1. Verfahren zur Herstellung von graphischem Papier, bei dem das graphische Papier bei einer Maschinengeschwindigkeit von größer als 1200m/min, bevorzugt von größer als 1500m/min hergestellt wird und ein Formiersieb Verwendung findet, welches eine Dicke von kleiner 0,75mm, bevorzugt von kleiner 0,7mm hat sowie Kettfäden und Schussfäden umfasst, welche unter Bildung eines Webmusters miteinander verwoben sind, wobei das Webmuster durch Aneinanderreihung von kleinsten Wiederholeinheiten beschreibbar ist und wobei das Webmuster pro Wiederholeinheit zumindest 26 Kettfäden aufweist und allein oder in Kombination gebildet wird durch: zumindest eine textile Grundbindung und / oder zumindest eine Ableitung einer textilen Grundbindung und / oder zumindest eine Erweiterung einer textilen Grundbindung.

2. Verfahren nach Anspruch 1,
**dadurch gekennzeichnet,**
**dass** das Webmuster pro Wiederholeinheit durch zumindest 28 oder 30 oder 40 oder 50 oder mehr Kettfäden gebildet wird.

3. Verfahren nach Anspruch 1 oder 2,
**dadurch gekennzeichnet,**
**dass** es sich bei den textilen Grundbindungen um eine Leinwandbindung oder eine Köperbindung oder eine Atlasbindung handelt.

4. Verfahren nach einem der Ansprüche 1 bis 3,
**dadurch gekennzeichnet,**
**dass** das Webmuster durch eine Kettlage und eine Schusslage oder zwei Schusslagen gebildet wird.

5. Verfahren nach einem der Ansprüche 1 bis 3,
**dadurch gekennzeichnet,**
**dass** das Webmuster durch zwei Kettlagen und eine Schusslage oder zwei Schusslagen gebildet wird.

6. Verfahren nach einem der Ansprüche 1 bis 3,
**dadurch gekennzeichnet,**
**dass** das Webmuster durch drei Kettlagen und zwei Schusslagen gebildet wird.

7. Verfahren nach einem der Ansprüche 5 oder 6,
**dadurch gekennzeichnet,**
**dass** das Webmuster durch Verweben einer papierseitigen Kettlage mit einer papierseitigen Schusslage und durch Verweben einer maschinenseitigen Kettlage mit einer maschinenseitigen Schusslage sowie durch Verweben von in Kett- oder Schussrichtung verlaufenden Bindefäden mit papierseitigen Schuss- bzw. Kettfäden unter Bildung von Anbindepunkten und mit maschinenseitigen Schuss- bzw. Kettfäden unter Bildung von Abbindepunkten gebildet wird.

8. Verfahren nach Anspruch 7,
**dadurch gekennzeichnet,**
**dass** durch das Verweben der Bindefäden mit den papierseitigen Kett- oder Schussfäden das durch Verweben von papierseitigen Kett- und Schussfäden gebildete Muster fortgesetzt wird.

9. Verfahren nach einem der Ansprüche 7 und 8,
**dadurch gekennzeichnet,**
**dass** das durch Verweben der papierseitigen Kett- und Schussfäden gebildete Muster allein oder in Kombination gebildet wird durch: zumindest eine textile Grundbindung und / oder zumindest eine Ableitung einer textilen Grundbindung und / oder zumindest eine Erweiterung einer textilen Grundbindung.

10. Verfahren nach einem der Ansprüche 7 bis 9,
**dadurch gekennzeichnet,**
**dass** das durch Verweben der maschinenseitigen Kett- und Schussfäden gebildete Muster allein oder in Kombination gebildet wird durch: zumindest eine textile Grundbindung und / oder zumindest eine Ableitung einer textilen Grundbindung und / oder zumindest eine Erweiterung einer textilen Grundbindung.

11. Verfahren nach einem der Ansprüche 7 bis 10,
**dadurch gekennzeichnet,**
**dass** das durch Verweben der Bindefäden mit den papierseitigen Kett- oder Schussfäden gebildete Muster allein oder in Kombination gebildet wird durch: zumindest eine textile Grundbindung und / oder zumindest eine Ableitung einer textilen Grundbindung und / oder zumindest eine Erweiterung einer textilen Grundbindung.

12. Verfahren nach einem der Ansprüche 7 bis 11,
**dadurch gekennzeichnet,**
**dass** das durch Verweben der Bindefäden mit den maschinenseitigen Kett- oder Schussfäden gebildete Muster allein oder in Kombination gebildet wird durch: zumindest eine textile Grundbindung und / oder zumindest eine Ableitung einer textilen Grundbindung und / oder zumindest eine Erweiterung einer textilen Grundbindung.

13. Verfahren nach einem der Ansprüche 1 bis 12,
**dadurch gekennzeichnet,**
**dass** das Formiersieb eine Breite von größer als 8 Meter hat.

## Claims

1. Process for the production of graphic paper, in which the graphic paper is produced at a machine speed of more than 1200 m/min, preferably of more than 1500 m/min, and a forming fabric is used which has a thickness of less than 0.75 mm, preferably of less than 0.7 mm, and which comprises warp threads and weft threads, which are interwoven, forming a weaving pattern, it being possible for the weaving pattern to be described by lining up extremely small repeat units and the weaving pattern per repeat unit having at least 26 warp threads and, on its own or in combination, being formed by: at least one basic textile weave and/or at least one derivative of a basic textile weave and/or at least one extension of a basic textile weave.

2. Process according to Claim 1, **characterized in that** the weaving pattern in the repeat unit is formed by at least 28 or 30 or 40 or 50 or more warp threads.

3. Process according to Claim 1 or 2, **characterized in that** the basic textile weaves are a plain weave or a twill weave or a satin weave.

4. Process according to one of Claims 1 to 3, **characterized in that** the weaving pattern is formed by one warp layer and one weft layer or two weft layers.

5. Process according to one of Claims 1 to 3, **characterized in that** the weaving pattern is formed by two warp layers and one weft layer or two weft layers.

6. Process according to one of Claims 1 to 3, **characterized in that** the weaving pattern is formed by three warp layers and two weft layers.

7. Process according to either of Claims 5 and 6, **characterized in that** the weaving pattern is formed by weaving a paper-side warp layer with a paper-side weft layer and by weaving a machine-side warp layer with a machine-side weft layer and by weaving binding threads running in the warp or weft direction with paper-side weft or warp threads, forming covering binding points, and with machine-side weft or warp threads, forming supporting binding points.

8. Process according to Claim 7, **characterized in that** the pattern formed by weaving paper-side warp and weft threads is continued by weaving the binding threads with the paper-side warp or weft threads.

9. Process according to either of Claims 7 and 8, **characterized in that** the pattern formed by weaving the paper-side warp and weft threads is formed on its own or in combination by: at least one basic textile weave and/or at least one derivative of a basic textile weave and/or at least one extension of a basic textile weave.

10. Process according to one of Claims 7 to 9, **characterized in that** the pattern formed by weaving the machine-side warp and weft threads is formed on its own or in combination by: at least one basic textile weave and/or at least one derivative of a basic textile weave and/or at least one extension of a basic textile weave.

11. Process according to one of Claims 7 to 10, **characterized in that** the pattern formed by weaving the binding threads with the paper-side warp or weft threads is formed on its own or in combination by: at least one basic textile weave and/or at least one derivative of a basic textile weave and/or at least one extension of a basic textile weave.

12. Process according to one of Claims 7 to 11, **characterized in that** the pattern formed by weaving the binding threads with the machine-side warp or weft threads is formed on its own or in combination by: at least one basic textile weave and/or at least one derivative of a basic textile weave and/or at least one extension of a basic textile weave.

13. Process according to one of Claims 1 to 12, **characterized in that** the forming fabric has a width of greater than 8 meters.

## Revendications

1. Procédé de fabrication de papier graphique,
dans lequel le papier graphique est fabriqué à une vitesse de machine supérieure à 1 200 m/min et de préférence supérieure à 1 500 m/min,
le procédé recourant à un tamis de façonnage dont l'épaisseur est inférieure à 0,75 mm et de préférence inférieure à 0,7 mm et qui comporte des fils de chaîne et des fils de trame tissés les uns avec les autres en formant un motif de tissage,
le motif de tissage pouvant être décrit par un ordonnancement de très petites unités répétées, le motif de tissage présentant au moins 26 fils de chaîne par unité répétée et étant formé par les opérations suivantes, séparées ou combinées : au moins une armure de tissage de base et/ou au moins un dérivé d'une armure de tissage de base et/ou au moins un élargissement d'une armure de tissage de base.

2. Procédé selon la revendication 1, **caractérisé en ce que** le motif de tissage est formé pour chaque unité répétée par au moins 28, 30, 40 ou 50 fils de chaîne ou plus.

3. Procédé selon les revendications 1 ou 2, **caractérisé en ce que** les armures de tissage de base sont une armure de toile, une armure de sergé ou une armure atlas.

4. Procédé selon l'une des revendications 1 à 3, **caractérisé en ce que** le motif de tissage est formé par une couche de chaîne et une couche de trame ou par deux couches de trame.

5. Procédé selon l'une des revendications 1 à 3, **caractérisé en ce que** le motif de tissage est formé par deux couches de chaîne et une couche de trame ou par deux couches de trame.

6. Procédé selon l'une des revendications 1 à 3, **caractérisé en ce que** le motif de tissage est formé par deux couches de chaîne et deux couches de trame.

7. Procédé selon l'une des revendications 5 ou 6, **caractérisé en ce que** le motif de tissage est formé par tissage d'une couche de chaîne côté papier et d'une couche de trame côté papier et par tissage d'une couche de chaîne côté machine et d'une couche de trame côté machine ainsi que par tissage de fils de liaison qui s'étendent dans la direction de la chaîne ou dans la direction de la trame avec des fils de trame ou de chaîne côté papier en formant des points de liaison et par des fils de trame ou des fils de chaîne côté machine en formant des points de liaison.

8. Procédé selon la revendication 7, **caractérisé en ce que** le motif formé par tissage de fils de chaîne et de fils de trame côté papier est prolongé par le tissage de fils de liaison avec les fils de chaîne ou les fils de trame côté papier.

9. Procédé selon l'une des revendications 7 et 8, **caractérisé en ce que** le motif formé par le tissage des fils de chaîne et des fils de trame côté papier est formé par les éléments suivants, séparés ou combinés : au moins une armure textile de base et/ou au moins un dérivé d'une armure textile de base et/ou au moins un élargissement d'une armure textile de base.

10. Procédé selon l'une des revendications 7 à 9, **caractérisé en ce que** le motif formé par tissage des fils de chaîne et des fils de trame côté machine est formé par les éléments suivants, séparés ou combinés : au moins une armure textile de base et/ou au moins un dérivé d'une armure textile de base et/ou au moins un élargissement d'une armure textile de base.

11. Procédé selon l'une des revendications 7 à 10, **caractérisé en ce que** le motif formé par tissage des fils de liaison avec les fils de chaîne ou les fils de trame côté papier est formé par les éléments suivants, séparés ou combinés : au moins une armure textile de base et/ou au moins un dérivé d'une armure textile de base et/ou au moins un élargissement d'une armure textile de base.

12. Procédé selon l'une des revendications 7 à 11, **caractérisé en ce que** le motif formé par tissage des fils de liaison avec les fils de chaîne ou les fils de trame côté machine est formé par les éléments suivants, séparés ou combinés : au moins une armure textile de base et/ou au moins un dérivé d'une armure textile de base et/ou au moins un élargissement d'une armure textile de base.

13. Procédé selon l'une des revendications 1 à 12, **caractérisé en ce que** le tamis de façonnage a une largeur supérieure à 8 mètres.
